# EUROPÄISCHE PATENTSCHRIFT

(11) **EP 3 988 227 B1**
(45) Veröffentlichungstag und Bekanntmachung des Hinweises auf die Patenterteilung: **05.04.2023**
(21) Anmeldenummer: 20203214.0
(22) Anmeldetag: 22.10.2020
(51) Int. Cl.: B21J 15/26

(54) **BLINDNIETVERBINDER-SETZEINRICHTUNG**
BLIND RIVET SETTING DEVICE
DISPOSITIF DE POSE DE RIVET AVEUGLE

(43) Veröffentlichungstag der Anmeldung: 27.04.2022
(73) Patentinhaber: GESIPA Blindniettechnik GmbH, 64546 Mörfelden-Walldorf (DE)
(72) Erfinder: Herth, Uwe, 63225 Langen (DE); Petsch, Stefan, 65719 Hofheim am Taunus (DE); Kölm, Robert, 61191 Rosbach (DE); Wenzel, Alexander, 60486 Frankfurt (DE)
(74) Vertreter: Keil & Schaafhausen Patentanwälte PartGmbB

(56) Entgegenhaltungen:
- EP-A1- 2 985 093
- EP-A2- 1 127 634
- WO-A1-2017/063852
- DE-A1-102004 006 407
- US-A1- 2002 166 221
- US-A1- 2018 183 257

## Beschreibung

Die Erfindung betrifft eine Blindnietverbinder-Setzeinrichtung gemäß Anspruch 1.

EP 2 985 093 A1, welche die Basis für den Oberbegriff des Anspruchs 1 bildet, beschreibt ein Blindnietsetzgerät zum Setzen eines Blindniets wobei eine Steuereinrichtung eine Abrisserkennungseinrichtung aufweist, die bei einem Abriss eines Zugdorns ein Dornabrisssignal erzeugt, und die Steuereinrichtung bei Auftreten des Dornabrisssignals den Antrieb des Zugmechanismus in Zugrichtung beendet.

WO 2017/063852A1 beschreibt ein Verfahren zum Betreiben eines Motors eines Elektrowerkzeuges, sowie ein dazugehöriges Energiebereitstellungssystem und ein Elektrowerkzeug. Das Elektrowerkzeug wird durch eine Energieversorgungseinheit mit elektrischer Energie versorgt, um den Motor zu betreiben. Die Energieversorgungseinheit ist dazu ausgestaltet, Energie bis zu einer gewissen Schwelle bereitzustellen, wobei oberhalb dieser Schwelle eine zusätzliche Leistung von einem Superkondensator bereitgestellt wird, um den Motor anzutreiben. Der Superkondensator wird durch die Energieversorgungseinheit geladen. US 2002/0166221 A1 beschreibt eine Befestigungsmitteleinsatzvorrichtung und ein dazu gehöriges Verfahren. Dabei wird ein Motor so gesteuert, dass er einen Zylinder auf eine berechnete Winkelgeschwindigkeit beschleunigt, wobei der Zylinder mindestens bis zum Einsetzen des Befestigungselementes auf dem berechneten Wert gehalten wird. Der Zylinder speichert die kinetische Energie aufgrund seiner Trägheit. Durch die Nutzung dieser Trägheit zum Einsetzen von Befestigungselementen entfällt die Notwendigkeit einer Positions- oder Kraftrückführung. Weiterhin kann der Motor generatorisch betrieben werden, wobei die rückgewonnene Energie in einem Kondensator gespeichert werden kann.

DE 10 2004 006 407 A1 beschreibt eine Vorrichtung zum automatisierten Setzen eines Blindniets. Dazu wird ein Multifunktionswerkzeug durch einen Roboter positioniert, wobei das Multifunktionswerkzeug eine Bohr-/Senkanordnung zum Herstellen einer Aufnahmebohrung für den Blindniet sowie eine Nietsetzanordnung zum Einsetzen des Blindniets in die Bohrung umfasst. Dabei ist die Bohr-/Senkanordnung und die Nietsetzanordnung verschiebbar auf einem Grundkörper des Multifunktionswerkzeugs angeordnet.

EP 1 127 634 A2 beschreibt ein Stanznietsystem. Das System umfasst eine Nietsetzanordnung, einen Roboter, der die Nietsetzanordnung bewegt und eine Steuerung. Außerdem umfasst das System eine Nietzuführeinrichtung zum automatischen Zuführen eines Stanznietes zu der Nietsetzanordnung. Die Steuerung steuert das System.

US 2018/0183257 A1 beschreibt eine Energieversorgung für eine Impulsverwendung. Dabei umfasst die Energieversorgung einen Superkondensator und eine Stromquelle, wobei zwischen dem Superkondensator und der Stromquelle ein Schalter vorgesehen ist, der so betreibbar ist, dass Strom von der Stromquelle bereitgestellt wird, um den Superkondensator zu laden. Weiterhin ist ein zweiter Schalter zwischen dem Superkondensator der Ladevorrichtung vorgesehen, der steuert, ob Strom vom Superkondensator zur Impulsvorrichtung bereitgestellt wird.

Eine Blindnietverbinder-Setzeinrichtung kann beispielsweise als Blindniet-Setzeinrichtung oder als Blindnietmutter-Setzeinrichtung ausgebildet sein. Wenn man das Setzgerät an einer Handhabungseinrichtung anordnet, beispielsweise an einem Arm eines Roboters, dann kann man einige Vorgänge beim Setzen der Blindnietverbinder automatisieren.

Um eine möglichst lange Betriebsdauer zu ermöglichen, benötigt man ein Netzteil, das die zum Betrieb des Elektromotors notwendige elektrische Energie über einen längeren Zeitraum zur Verfügung stellt. Die Energiezufuhr zum Motor selbst wird durch die Steuereinrichtung gesteuert. Die Steuereinrichtung steuert den Motor beispielsweise in eine Richtung, um den Blindnietverbinder zu setzen und dabei den Schließkopf des Blindnietverbinders auszubilden, oder in eine andere Richtung, um vom Blindnietverbinder frei zu kommen und die Aufnahme eines neuen Blindnietverbinders zu ermöglichen.

Der Elektromotor im Setzgerät ist über eine Getriebeeinrichtung mit der Zugeinrichtung verbunden. Um die Masse des Setzgeräts kleinzuhalten, verwendet man vorzugsweise einen relativ kleinen Elektromotor, der dann mit einer hohen Drehzahl betrieben wird. Dies erschwert eine genaue Steuerung des Betriebs des Setzgeräts.

Der Erfindung liegt die Aufgabe zugrunde, eine genaue Steuerung bei einem an einem Roboterarm angeordneten Setzgerät zu ermöglichen.

Diese Aufgabe wird durch die Merkmale des Anspruchs 1 gelöst. Dabei ist eine Zwischenspeicheranordnung vorgesehen, die mindestens einen Superkondensator aufweist, wobei die Steuereinrichtung den Elektromotor zwischen einem motorischen Betrieb und einem generatorischen Betrieb umschaltet und im generatorischen Betrieb elektrische Energie, die vom Elektromotor erzeugt wird, in die Zwischenspeichereinrichtung leitet.

Der Elektromotor kann bei einer derartigen Ausgestaltung mit einer relativ hohen Drehzahl arbeiten, wobei die Drehzahl mehrere Tausend oder sogar mehrere zehntausend Umdrehungen pro Minute beträgt. Wenn man bei derartig hohen Drehzahlen ein rasches Anhalten des Elektromotors und damit ein entsprechend rasches Ende einer Bewegung der Zugeinrichtung erreichen möchte, kann man den Elektromotor generatorisch bremsen. Wenn der Bremsvorgang sehr schnell erfolgt, also beispielsweise innerhalb von maximal 10 Umdrehungen oder vorzugsweise innerhalb einer Umdrehung, dann entstehen bei diesem generatorischen Bremsen sehr hohe Ströme, die nicht in das Netzteil zurückgespeist werden können. Das Netzteil würde beim Rückspeisen dieser Ströme beschädigt werden. Aus diesem Grund wird die elektrische Energie, die im generatorischen Betrieb vom Motor erzeugt wird, in die Zwischenspeichereinrichtung geleitet und dort in dem Superkondensator gespeichert. Ein Superkondensator, der auch als "Supercap" oder "Ultrakondensator" bezeichnet wird, weist eine relativ hohe Leistungsdichte auf. Er kann sehr schnell geladen und auch sehr schnell entladen werden. Die vom Elektromotor im generatorischen Betrieb in den Superkondensator geleitete elektrische Energie kann bei einem nachfolgenden Setzvorgang wiederverwendet werden, so dass sich eine günstige Energiebilanz ergibt. Der Superkondensator ist in der Lage, relativ große Ströme in der Größenordnung von mehreren 10 A aufzunehmen und auch abzugeben, wobei diese Ströme höher sind oder zumindest sein können als die maximalen Ströme, die vom Netzteil abgegeben werden können. Der Elektromotor kann dabei einen nachfolgenden Setzvorgang mit einer vergleichsweise hohen Stromstärke betreiben, ohne dass das Netzteil entsprechend ausgebildet sein muss. Die Blindnietverbinder-Setzeinrichtung arbeitet nicht kontinuierlich, so dass der Elektromotor nicht kontinuierlich Strom verbraucht. Es gibt also Zeiten, in denen der Elektromotor eine hohe Leistungsaufnahme hat, und Zeiten, in denen der Elektromotor keine oder nur eine sehr geringe Leistungsaufnahme hat. In den letztgenannten Zeiten kann das Netzteil den oder die Superkondensatoren aufladen, die dann in den Zeiten hoher Leistungsaufnahme des Elektromotors eine entsprechend hohe elektrische Leistung zur Verfügung stellen können. Ein Superkondensator hat vorzugsweise eine Kapazität von mindestens 50 F, bevorzugt von mindestens 100 F. Mehrere Superkondensatoren können gekoppelt werden, um noch höhere Speicherkapazitäten zu erreichen. Beispielsweise sind mindestens zehn Superkondensatoren in der Versorgungsanordnung miteinander gekoppelt. Die genaue Anzahl der Superkondensatoren richtet sich nach ihrer Kapazität und dem Bedarf des Setzgeräts.

Die Zwischenspeicheranordnung ist zwischen dem Netzteil und dem Elektromotor angeordnet. Die Zwischenspeicheranordnung ist also sowohl mit dem Netzteil als auch mit dem Elektromotor verbunden. Dies bedeutet, dass die Zwischenspeicheranordnung elektrische Energie einerseits vom Netzteil und andererseits vom Elektromotor aufnehmen kann. Dies hält den Aufwand für eine Leitungsführung zwischen den einzelnen Elementen gering.

Eine Sperreinrichtung ist vorgesehen, die einen Rückfluss von elektrischer Energie vom Elektromotor zum Netzteil verhindert. Die Sperreinrichtung kann durch die Steuereinrichtung gebildet sein oder von der Steuereinrichtung gesteuert werden. Sie kann auch einfach durch eine Halbleiteranordnung, beispielsweise Dioden, gebildet sein, die einen Rückfluss von elektrischer Energie vom Elektromotor zum Netzteil verhindert.

Vorzugsweise verbindet die Steuereinrichtung im motorischen Betrieb den Elektromotor mit der Zwischenspeichereinrichtung und steuert zumindest in Betriebspausen des Elektromotors eine Zufuhr von elektrischer Energie zur Zwischenspeichereinrichtung. Der Elektromotor eines Setzgeräts einer Blindnietverbinder-Setzeinrichtung arbeitet nicht kontinuierlich, sondern abschnittsweise. In einzelnen Abschnitten ist der Elektromotor unterschiedlich stark belastet. So hat der Elektromotor beim Setzen eines Blindnietverbinders eine wesentlich größere Stromaufnahme als bei der Rückbewegung der Zugeinrichtung. Wenn das Setzgerät einen neuen Blindnietverbinder aufnimmt, gibt es Zeiten, in denen sich der Elektromotor überhaupt nicht bewegt. Diesen ungleichmäßigen Energieverbrauch kann man über den Superkondensator ausgleichen. Der Superkondensator kann vom Netzteil mit einem Strom geladen werden, der deutlich kleiner ist als der maximale Strom, der vom Elektromotor beim Setzen eines Blindnietverbinders aufgenommen wird. Dementsprechend kann das Netzteil relativ klein ausgebildet werden, d.h. mit einer maximalen Stromstärke, die kleiner ist als die maximale Stromstärke, die der Elektromotor benötigt.

Das Setzgerät ist an einem beweglichen Element der Handhabungseinrichtung angeordnet und das Netzteil ist an einem anderen Element der Handhabungseinrichtung angeordnet. Man kann das Setzgerät beispielsweise am äußeren Glied eines beweglichen Arms der Handhabungseinrichtung, beispielsweise einem Roboterarm, anordnen und das Netzteil an der Basis oder einem weiter innen liegenden Glied des Arms anordnen. Damit wird die Last, die der Roboterarm außen bewegen muss, kleinhalten. Das Element, das das Setzgerät trägt, muss das Netzteil nicht mitbewegen. Das Netzteil hat in der Regel ein relativ großes Volumen und eine relativ große Masse. Durch die räumliche Trennung von Setzgerät und Netzteil wird daher die Belastung des Arms der Handhabungseinrichtung kleingehalten. Dies wirkt sich positiv auf die Positioniergenauigkeit aus. Der Superkondensator kann am gleichen Element wie das Setzgerät oder an einem anderen Element angeordnet sein.

Vorzugsweise weist der Superkondensator eine Entfernung von maximal 1,5 m zum Setzgerät auf. Damit werden Leitungsverluste bei der Übertragung von elektrischer Energie zwischen Superkondensator und Elektromotor kleingehalten.

Vorzugsweise sind die Zwischenspeichereinrichtung und das Netzteil als Baueinheit ausgebildet. Dies hält Leitungswege zwischen dem Netzteil und der Zwischenspeichereinrichtung klein.

Alternativ ist die Zwischenspeichereinrichtung vom Netzteil getrennt ausgebildet. Dies erhöht die Flexibilität bei der Konstruktion.

Vorzugsweise weist eine erste elektrische Verbindung zwischen dem Netzteil und der Zwischenspeichereinrichtung einen kleineren Leitungsquerschnitt auf als eine zweite elektrische Verbindung zwischen der Zwischenspeichereinrichtung und dem Elektromotor. Die zweite elektrische Verbindung ist beispielsweise für Ströme bis zu 100 A ausgelegt, während die erste elektrische Verbindung nur für Ströme bis 50 A ausgelegt sein muss. Dadurch werden Kosten für die Blindnietverbinder-Setzeinrichtung kleingehalten.

Die Erfindung wird im Folgenden anhand eines bevorzugten Ausführungsbeispiels in Verbindung mit der Zeichnung beschrieben. Hierin zeigt
die einzige Fig.: eine schematische Darstellung einer Blindnietverbinder-Setzeinrichtung.

Die einzige Figur zeigt stark schematisiert eine Blindnietverbinder-Setzeinrichtung 1, die im vorliegenden Fall zum Setzen von Blindnietmuttern ausgebildet ist.

Die Blindnietverbinder-Setzeinrichtung weist ein Setzgerät 2 auf, das eine Zugeinrichtung 3 aufweist, die von einem Elektromotor 4 angetrieben wird. Der Elektromotor 4 ist von einer Steuereinrichtung 5 gesteuert.

Das Setzgerät 2 ist an einem Arm 6 oder einem beweglichen Element oder Glied des Arms einer Handhabungseinrichtung 7, beispielsweise einem Roboter, angeordnet. Das Setzgerät 2 kann also in verschiedene Positionen bewegt werden. Der Arm kann mehrere Elemente oder Glieder aufweisen. Das Setzgerät 2 ist bevorzugterweise an einem äußeren Element des Arms 6 angeordnet.

Der Elektromotor ist mit einer elektrischen Versorgungsanordnung 8 verbunden. Die elektrische Versorgungsanordnung weist ein Netzteil 9 auf. Weiterhin weist die elektrische Versorgungseinrichtung 8 eine Zwischenspeicheranordnung 10 auf. Die Zwischenspeicheranordnung 10 kann als Baueinheit mit dem Netzteil 9 ausgebildet sein. Es ist aber auch möglich, die Zwischenspeicheranordnung 10 vom Netzteil zu trennen.

Die Zwischenspeicheranordnung weist mindestens einen Superkondensator 11 auf. Bevorzugterweise weist die zwischen Speicheranordnung 10 mindestens zehn Superkondensatoren 11 auf, die miteinander verschaltet sind, um eine höhere Kapazität als ein einzelner Superkondensatoren 11 zu erzielen. Die Anzahl der Superkondensatoren richtet sich nach ihrer Kapazität und nach dem Leistungsbedarf des Setzgeräts 2. Weiterhin ist eine Sperreinrichtung 12 vorgesehen, die verhindert, dass elektrische Energie vom Elektromotor 4 zurück zum Netzteil 9 gelangt. Die Sperreinrichtung 12 ist bevorzugt als ein Halbleiterbauteil, insbesondere als eine Diode oder eine Diodenanordnung ausgebildet.

Die Zwischenspeicheranordnung 10 ist zwischen dem Netzteil 9 und dem Elektromotor 5 angeordnet.

Das Netzteil 9 ist über eine erste elektrische Verbindung 13 mit der Zwischenspeichereinrichtung 10 verbunden. Die Zwischenspeichereinrichtung 10 ist über eine zweite elektrische Verbindung 14 mit dem Elektromotor verbunden, wobei im vorliegenden Fall die Verbindung über die Steuereinrichtung 5 erfolgt. Die Verbindung kann auch direkt erfolgen und von der Steuereinrichtung 5 gesteuert sein. Die erste elektrische Verbindung 13 weist einen kleineren Leitungsquerschnitt auf als die zweite elektrische Verbindung 14. Die erste elektrische Verbindung 13 kann beispielsweise für eine Stromstärke von 50 A vorgesehen sein, während die zweite elektrische Verbindung 14 für eine Stromstärke von 100 A ausgelegt ist.

Die Steuereinrichtung 5 steuert den Elektromotor 4. Die Steuereinrichtung 5 kann den Elektromotor 4 beispielsweise so ansteuern, dass er sich in eine Richtung dreht, um einen Blindnietverbinder zu setzen und einen Schließkopf am Blindnietverbinder auszubilden. Die Steuereinrichtung 5 kann den Elektromotor 4 auch so ansteuern, dass er sich in die entgegengesetzte Richtung dreht, beispielsweise um die Zugeinrichtung 3 wieder in eine Ausgangsposition zu bewegen, in der sie einen Blindnietverbinder aufnehmen kann oder um die Zugeinrichtung einer Blindnietmutter auszuspindeln. Diese beiden Arten der Ansteuerung entsprechen einem Betrieb des Elektromotors 4 mit einer hohen Leistungsaufnahme, wobei der Setzvorgang eine höhere Leistungsaufnahme als der Vorgang des Ausspindelns hat. Beim Ausspindeln könnte die vom Netzteil 9 bereitgestellte elektrische Leistung noch ausreichen. Zwischen einzelnen Setzvorgängen steuert die Steuereinrichtung 5 den Elektromotor 4 so an, dass er keine oder nur wenig elektrische Leistung benötigt. Zwischen den einzelnen Setzvorgängen kann der Superkondensatoren 11 geladen werden. Unter Umständen kann der Superkondensator 11 auch geladen werden, wenn der Elektromotor 4 die Mutter ausspindelt.

Der Elektromotor 4 kann mit einer relativ hohen Drehzahl betrieben werden, beispielsweise 20.000 U/min. Die Steuereinrichtung 5 ist auch dafür verantwortlich, den Antrieb des Motors zu beenden, beispielsweise am Ende eines Setzvorgangs, wenn die notwendige Setzkraft aufgebracht oder der notwendige Setzhub zurückgelegt worden ist. Auch bei einer Bewegung der Zugeinrichtung 3 in die entgegengesetzte Richtung ist eine hohe Positioniergenauigkeit gewünscht. Dies erfordert, dass der Elektromotor 4 innerhalb von wenigen Umdrehungen, im Extremfall innerhalb von einer Umdrehung, angehalten werden muss. Dies kann dadurch bewirkt werden, dass die Steuereinrichtung 5 den Elektromotor 4 von einem motorischen Betrieb in einen generatorischen Betrieb umschaltet. Im generatorischen Betrieb wird die kinetische Energie des Elektromotors in elektrische Energie umgewandelt. Diese elektrische Energie wird nun in der Zwischenspeicheranordnung 10 gespeichert, genauer gesagt in dem oder den Superkondensatoren 11. Die Sperreinrichtung 12 verhindert auf jeden Fall, dass diese elektrische Energie wieder in das Netzteil 9 zurückfließen kann. Im generatorischen Betrieb kann der Elektromotor 4 durchaus Ströme in der Größenordnung von mehreren 10 A erzeugen, die allerdings nur für einen relativ kurzen Zeitraum fließen und in diesem Zeitraum auch problemlos von dem Superkondensator 11 aufgenommen werden können.

Die zweite elektrische Verbindung 14 weist eine Länge von maximal 1,5 m auf. Dementsprechend weist der Superkondensator 11 eine Entfernung von maximal 1,5 m zum Setzgerät 2 auf.

Beim Setzen eines Blindnietverbinders, beispielsweise einer Blindnietmutter, benötigt der Elektromotor 4 relativ viel Strom, beispielsweise bis zu 100 A. Zumindest ein Teil dieses Stroms wird nun von der Zwischenspeichereinrichtung 10 bereitgestellt. Hierzu kann man vorsehen, dass das Netzteil 9 die Zwischenspeichereinrichtung 10 kontinuierlich mit elektrischer Energie versorgt, also den Superkondensator 11 kontinuierlich lädt. Der Betrieb des Elektromotors 4 ist hingegen diskontinuierlich. Zwischen dem Setzen von einzelnen Blindnietbefestigern gibt es immer wieder Pausen, in denen der Elektromotor 4 keine elektrische Energie benötigt.

Auch gibt es Zeiten, in denen der Elektromotor 4 weniger elektrische Energie benötigt, als das Netzteil 9 liefern kann. Die Differenz zwischen der vom Elektromotor 4 benötigten elektrischen Energie und der vom Netzteil 9 bereitgestellten Energie kann dann ebenfalls im Superkondensator 11 gespeichert werden.

Mit einer derartigen Ausgestaltung kann das Netzteil 9 kleiner dimensioniert werden, als es ansonsten für den Betrieb des Setzgeräts 2 notwendig wäre.

Wie man in der Zeichnung erkennen kann, ist die Versorgungseinrichtung 8 an der Handhabungseinrichtung 7 angeordnet, also ortsfest. Sie kann auch eine gewisse Entfernung von der Handhabungseinrichtung 7 aufweisen. Sie ist im vorliegenden Ausführungsbeispiel jedoch nicht am Arm 6 der Handhabungseinrichtung 7 angeordnet, so dass der Arm 6 die Masse der Zwischenspeichereinrichtung 10 nicht mitbewegen muss.

Der Arm 6 der Handhabungseinrichtung 7 hat in der Regel mehrere Element, die relativ zueinander beweglich sind. Das Setzgerät 2 ist an einem äußeren Element angeordnet. Es ist in diesem Fall auch möglich, die Zwischenspeichereinrichtung 10 an dem gleichen Element des Arms 6 wie das Setzgerät 2 anzuordnen oder an einem weiter innen liegenden Element des Arms 6, also näher an der Basis der Handhabungseinrichtung 7. Das Netzteil 9 ist aufgrund seiner relativ hohen Masse nicht am gleichen Element des Arms 6 wie das Setzgerät 2 angeordnet.

Die Steuereinrichtung 5 ist im vorliegenden Ausführungsbeispiel so dargestellt, dass sie zwischen der elektrischen Versorgungsanordnung 8 und dem Elektromotor 4 angeordnet ist. Die Steuereinrichtung 5 kann jedoch auch außerhalb dieser Verbindung angeordnet sein und auf andere Weise den Elektromotor 4 ansteuern und den Fluss von elektrischer Energie zwischen dem Elektromotor 4 und dem Superkondensator 11 steuern.

## Patentansprüche

1. Blindnietverbinder-Setzeinrichtung (1) umfassend ein Setzgerät (2) und eine Handhabungseinrichtung, wobei das Setzgerät (2) eine von einem Elektromotor (4) angetriebene Zugeinrichtung (3) aufweist und an einem beweglichen Arm (6) der Handhabungseinrichtung (7) angeordnet ist, und einer mit dem Elektromotor (4) verbundenen elektrischen Versorgungsanordnung (8), die ein Netzteil (9) aufweist, wobei der Elektromotor (4) durch eine Steuereinrichtung (5) gesteuert ist, wobei eine Zwischenspeicheranordnung (10) vorgesehen ist, wobei die Steuereinrichtung (5) den Elektromotor (4) zwischen einem motorischen Betrieb und einem generatorischen Betrieb umschaltet und im generatorischen Betrieb elektrische Energie, die vom Elektromotor (4) erzeugt wird, in die Zwischenspeichereinrichtung (10) leitet, **dadurch gekennzeichnet, dass** die Zwischenspeicheranordnung (10) mindestens einen Superkondensator (11) aufweist, dass
die Zwischenspeicheranordnung (10) zwischen dem Netzteil (9) und dem Elektromotor (4) angeordnet ist, und dass eine Sperreinrichtung (12) vorgesehen ist, die einen Rückfluss von elektrischer Energie vom Elektromotor (4) zum Netzteil (9) verhindert, wobei das Setzgerät (2) an einem Element des beweglichen Arms (6) der Handhabungseinrichtung (7) und das Netzteil (9) an einem anderen Element der Handhabungseinrichtung (7) angeordnet ist

2. Blindnietverbinder-Setzeinrichtung nach Anspruch 1, **dadurch gekennzeichnet, dass** die Steuereinrichtung (5) im motorischen Betrieb den Elektromotor (4) mit der Zwischenspeichereinrichtung (10) verbindet und zumindest in Betriebspausen des Elektromotors (4) eine Zufuhr von elektrischer Energie vom Netzteil (9) zur Zwischenspeichereinrichtung (10) steuert.

3. Blindnietverbinder-Setzeinrichtung nach Anspruch 1, **dadurch gekennzeichnet, dass** der Superkondensator (11) eine Entfernung von maximal 1,5 m zum Setzgerät (2) aufweist.

4. Blindnietverbinder-Setzeinrichtung nach einem der Ansprüche 1 bis 3, **dadurch gekennzeichnet, dass** die Zwischenspeichereinrichtung (10) und das Netzteil (9) als Baueinheit ausgebildet sind.

5. Blindnietverbinder-Setzeinrichtung nach einem der Ansprüche 1 bis 4, **dadurch gekennzeichnet, dass** eine erste elektrische Verbindung (13) zwischen dem Netzteil (9) und der Zwischenspeichereinrichtung (10) einen kleineren Leitungsquerschnitt aufweist als eine zweite elektrische Verbindung (14) zwischen der Zwischenspeichereinrichtung (10) und dem Elektromotor (4).

## Claims

1. Blind rivet setting device (1) comprising a setting tool (2) and a handling device, wherein the setting tool (2) has a pulling device (3) driven by an electric motor (4) and is arranged on a movable arm (6) of the handling device (7), and an electrical supply arrangement (8) which is connected to the electric motor (4) and which has a power supply unit (9), wherein the electric motor (4) is controlled by a control device (5), wherein a buffer storage arrangement (10) is provided,
wherein the control device (5) switches the electric motor (4) between motor operation and generator operation and, in generator operation, feeds electrical energy generated by the electric motor (4) into the buffer storage device (10), **characterized in that** the buffer storage arrangement (10) has at least one supercapacitor (11), **in that** the buffer storage arrangement (10) is arranged between the power supply unit (9) and the electric motor (4) and **in that** a blocking device (12) is provided which prevents a return flow of electrical energy from the electric motor (4) to the power supply unit (9), wherein the setting tool (2) is arranged on a member of the movable arm (6) of the handling device (7) and the power supply unit (9) is arranged on another member of the handling device (7) .

2. The blind rivet setting device according to claim 1, **characterized in that** in motor operation, the control device (5) connects the electric motor (4) to the buffer storage device (10) and controls a supply of electrical energy from the power supply unit (9) to the buffer storage device (10) at least during operating pauses of the electric motor (4).

3. The blind rivet setting device according to claim 1, **characterized in that** the supercapacitor (11) has a maximum distance of 1.5 m from the setting tool (2).

4. The blind rivet setting device according to any one of claims 1 to 3, **characterized in that** the buffer storage device (10) and the power supply unit (9) are designed as a structural unit.

5. The blind rivet setting device according to any one of claims 1 to 4, **characterized in that** a first electrical connection (13) between the power supply unit (9) and the buffer storage device (10) has a smaller wire cross-section than a second electrical connection (14) between the buffer storage device (10) and the electric motor (4).

## Revendications

1. Dispositif de pose de rivet aveugle (1) comprenant un appareil de pose (2) et un système de manutention, sachant que l'appareil de pose (2) comporte un dispositif de traction (3) entraîné par un moteur électrique (4) et est disposé sur un bras mobile (6) du système de manutention (7) et un système d'alimentation électrique (8) relié au moteur électrique (4), qui comporte une partie de réseau (9), sachant que le moteur électrique (4) est commandé par un système de commande (5), sachant qu'un système de stockage provisoire (10) est prévu,
sachant que le système de commande (5) fait passer le moteur électrique (4) d'un fonctionnement motorisé en un fonctionnement générateur et dirige, en fonctionnement générateur, l'énergie électrique, qui est produite par le moteur électrique (4), dans le système de stockage provisoire (10), **caractérisée en ce que** le système de stockage provisoire (10) comporte au moins un supercondensateur (11), **en ce que** le système de stockage provisoire (10) est disposé entre la partie de réseau (9) et le moteur électrique (4) et **en ce qu'**un dispositif de blocage (12) est prévu, qui évite un reflux de l'énergie électrique du moteur électrique (4) vers la partie de réseau (9), sachant que l'appareil de pose (2) est disposé sur un élément du bras mobile (6) du système de manutention (7) et la partie de réseau (9) est disposée sur un autre élément du système de manutention (7).

2. Dispositif de pose de rivet aveugle selon la revendication 1, **caractérisé en ce que** le système de commande (5) relie en fonctionnement motorisé le moteur électrique (4) au système de stockage provisoire (10) et commande au moins dans les pauses de fonctionnement du moteur électrique (4), un apport en énergie électrique de la partie de réseau (9) au système de stockage provisoire (10).

3. Dispositif de pose de rivet aveugle selon la revendication 1, **caractérisé en ce que** le supercondensateur (11) comporte une distance de 1,5 m maximum par rapport à l'appareil de pose (2).

4. Dispositif de pose de rivet aveugle selon l'une quelconque des revendications 1 à 3, **caractérisé en ce que** le système de stockage provisoire (10) et la partie réseau (9) sont constitués sous la forme d'une unité modulaire.

5. Dispositif de pose de rivet aveugle selon l'une quelconque des revendications 1 à 4, **caractérisé en ce qu'**une première liaison électrique (13) entre la partie réseau (9) et le système de stockage provisoire (10) comporte une section de câble plus petite qu'une deuxième liaison électrique (14) entre le système de stockage provisoire (10) et le moteur électrique (4).
